# FASCICULE DE BREVET EUROPEEN

(11) **EP 0 010 806 B1**
(45) Date de publication et mention de la délivrance du brevet: **16.02.1983**
(21) Numéro de dépôt: 79200610.8
(22) Date de dépôt: 23.10.1979
(51) Int. Cl.: G09F 3/03, G09F 3/14, B65D 77/18

(54) **Porte-étiquette inviolable**
Verfälschungssicherer Etikettenhalter
Tamper-proof label holder

(30) Priorité: 26.10.1978 FR 7830512
(43) Date de publication de la demande: 14.05.1980
(73) Titulaire: La société dite de droit belge PEEVER Naamloze Vennootschap, 2510 Mortsel (BE)
(72) Inventeur: Arias Bell, Ramon Ricardo, Av. Arosemena Panama (PA)
(74) Mandataire: Ottelohe, Jozef René

## Description

La présente invention se rapporte à un porte-étiquette inviolable, en particulier à un porte-adresse inviolable pour des sacs, par exemple des sacs postaux et autres objets analogues, servant à la fois de dispositif de plombage ou scellé et de dispositif porteur d'informations.

On connait déjà, par exemple d'après les brevets français 7435464 et 7609400 des porte-étiquettes pour sacs postaux du type précité, mais il a été constaté que de tels porte-étiquettes sont relativement longs à mettre en place sur les sacs postaux, et que l'on pouvait, dans certains cas, retirer les étiquettes sans avoir à violer le plombage, et que même on pouvait retirer le plombage sans le détruire.

Le porte-étiquette conforme à la présente invention comporte une première partie ou boîtier comprenant un dispositif de fixation des deux extrémités d'une ficelle de longueur appropriée, et un dispositif de crochet rotatif pouvant être bloqué en rotation par la deuxième partie dudit porte-étiquette, cette deuxième partie formant couvercle pour la première partie. Dans une forme d'exécution avantageuse, la deuxième partie se déplace dans des rainures pratiquées dans des parois latérales opposées de ladite première partie de façon à former avec ladite première partie un espace pratiquement fermé dans lequel on peut disposer une étiquette porte-adresse et/ou une étiquette porte-message, ladite deuxième partie comportant des moyens recevant un dispositif de scellé l'immobilisant en position fermée du porte-étiquette.

La présente invention sera mieux comprise à l'aide de la description détaillée d'un mode de réalisation prix comme exemple non limitatif et illustré par le dessin annexé sur lequel :
la figure 1 est une vue en plan d'un porte-étiquette conforme à la présente invention, en position de début de fermeture ;
la figure 2 est une vue en plan du porte-étiquette de la figure 1 avec arrachement, en position fermée et scellée ; et,
la figure 3 est une vue en coupe selon III-III de la figure 2, le scellé n'étant pas représenté.

Le porte-étiquette représenté sur le dessin peut par exemple être utilisé pour fermer des sacs postaux et indiquer le secteur postal jusqu'auquel ils doivent être acheminés. Toutefois, de nombreuses autres utilisations peuvent être prévues.

Le porte-étiquette conforme à la présente invention comporte essentiellement deux parties 1 et 2 formant, lorsqu'elles sont assemblées, un boîtier ayant sensiblement la forme d'un parallélépipède rectangle plat.

La partie 1 ou boîtier se compose d'une paroi de fond 3 ayant une forme sensiblement rectangulaire, de deux parois latérales longitudinales 4 et 5, les extrémités 4a, 5a desdites parois 4, 5 ayant une hauteur légèrement supérieure à celle du reste de ces parois 4, 5 d'une paroi supérieure 6 de faible largeur reliant entre elles les extrémités supérieures des parties 4a, 5a des parois latérales 4 et 5, et d'une paroi latérale frontale 7 se trouvant du côté de la paroi 6 et comportant une ouverture 7a décentrée vers la paroi latérale 5. Toutes les parties référencées 3 à 7 du boîtier 1 peuvent être réalisées en matière plastique rigide ou matière analogue, de préférence transparente, par exemple en plexiglass, pour permettre de voir l'étiquette EM portant un message et disposée contre la paroi de fond 3, à l'intérieur du porte-étiquette. Toutefois, on peut réaliser ce porte-étiquette en une autre matière, même non transparente, en ménageant le cas échéant une fenêtre dans la paroi de fond 3 pour permettre de voir ladite étiquette EM.

On pratique dans les faces intérieures des parois latérales 4 et 5 des rainures longitudinales 8, 9 destinées à coopérer avec des languettes ou saillies correspondantes du couvercle 2 comme expliqué ci-dessous.

La partie 1 du porte-étiquette comporte également un dispositif amovible 10 de réglage de la longueur de la ficelle 11 et un crochet rotatif 12.

Le dispositif 10 de réglage de la longueur de ficelle se compose essentiellement d'un bloc 13 de forme sensiblement parallélépipédique guidé entre la paroi latérale 4 et une saillie longitudinale 14 formée sur la paroi de fond 3, parallèlement à la paroi 4, ainsi que par une partie de la paroi supérieure 6 sous laquelle il s'engage. Ce bloc 13 arrive en butée contre la paroi 7 et est appliqué fermement contre elle lorsque, la longueur de la ficelle étant bien réglée, le sac S sur le col duquel on dispose le porte-étiquette de l'invention est correctement fermé, comme expliqué ci-dessous. Comme également expliqué ci-dessous, le bloc 13 du dispositif 10 a une longueur (prisé dans le sens longitudinal du boîtier 1) telle qu'il soit immobilisé en translation par le couvercle 2 lorsque ce dernier est en position fermée et que le bloc 13 est en butée contre la paroi 7. Toutefois, le bloc 13 peut avoir une longueur inférieure à ladite longueur.

Le bloc 13 du dispositif de réglage 10 comporte, dans l'une de ses faces principales, un évidement 15 en forme de méandre dont les différentes branches ont des parois sensiblement parallèles, la largeur de ces branches correspondant sensiblement au diamètre de la ficelle 11, des évidements 16 de forme cylindrique ayant un diamètre légèrement supérieur à la largeur desdites branches du méandre 15 étant pratiqués de distance en distance dans le méandre 15, ces évidements 16 étant destinés à coopérer avec un dispositif d'arrêt approprié 17 fixé simultanément aux deux extrémités de la ficelle 11 et ayant des dimensions lui permettant de se loger dans les évidements 16 sans pouvoir passer dans le méandre 15. On peut ainsi facilement régler la longueur de la ficelle 11 en disposant le dispositif d'arrêt 17 dans l'évidement 16 approprié et en logeant la ficelle dans le méandre 15 jusqu'à l'embouchure 15a de celui-ci, la ficelle passant ensuite dans un trou 18 pratiqué en un endroit approprié de la paroi 7, face à l'embouchure 15a du méandre 15.

Le dispositif de crochet rotatif 12 comporte essentiellement deux parties 19, 20 reliées entre elles par une partie intermédiaire 21 ayant sensiblement une forme de section droite de cylindre dont la hauteur est pratiquement égale de l'épaisseur de la paroi 6 au niveau de laquelle elle se trouve. De préférence, le crochet rotatif 12 est réalisé en une seule pièce, par exemple par moulage de matière plastique. La partie 19 se compose d'une poulie 22 dont la gorge a des dimensions suffisantes pour guider les deux bras de la ficelle 11 lorsque cette dernière est repliée en forme d'épingle à cheveux, et d'un appendice radial 23 en forme de crochet faisant saillie pratiquement à mi-hauteur de la poulie 22, l'ouverture de ce crochet étant dirigée vers la droite lorsque ce crochet est dans la position représentée sur la figure 1, ce crochet 23 étant destiné à recevoir la boucle d'extrémité de la ficelle 11 lorsque cette dernière est repliée en forme d'épingle à cheveux. La hauteur de la poulie 22 est légèrement inférieure à la hauteur de l'espace se trouvant entre les parois 3 et 6 du boîtier 1, de façon à permettre le mouvement de rotation de la poulie 22 sous la paroi 6.

La partie supérieure 20 du crochet rotatif 12 a sensiblement la forme d'un parallélépipède rectangle dont l'une des extrémités comporte un lamage transversal 24 à section en forme de U à fond plat, le centre dudit parallélépipède se trouvant sur ou à proximité de l'axe de la poulie 22, l'emplacement dudit lamage 24 étant déterminé comme expliqué ci-dessous. Le dispositif 12 est mobile en rotation autour d'un axe 12a fixé sur la paroi 3, en un endroit déterminé de façon que le crochet 23 puisse passer par l'ouverture 7a de la paroi 7 au cours de la rotation du dispositif 12, que ce crochet dépasse suffisamment du boîtier 1 pour que l'on puisse y accrocher facilement la ficelle 11, et que le crochet 23 vienne en butée contre la face intérieure de la paroi 7 en fin de rotation de fermeture du dispositif 12.

L'axe longitudinal du parallélépipède 20 et l'axe du crochet 23 forment entre eux un angle d'environ 110°, mais cet angle peut varier légèrement, par exemple en fonction de la position du crochet rotatif 12 par rapport à la paroi 3, cet angle étant tel qu'en fin de rotation de fermeture du dispositif 12, lorsque le crochet 23 est en butée contre la paroi 7, l'axe longitudinal du parallélépipède 20 soit parallèle à l'axe longitudinal du boîtier 1.

Le couvercle 2 comporte une paroi principale plane rectangulaire 25, deux parois latérales 26, 27 s'étendant le long des grands côtés de la paroi 25 et sous celle-ci, une paroi frontale 28 s'étendant le long d'un petit côté de la paroi rectangulaire 25 sous celle-ci, et une paroi supérieure 29 de forme sensiblement rectangulaire s'étendant le long de l'autre petit côté de la paroi 25, parallèlement à cette paroi 25 et au-dessus d'elle, ces deux parois 25 et 29 se raccordant pratiquement à la façon de deux marches d'escalier successives. On notera que la face frontale libre de la paroi 25 immobilise en translation le bloc 13 du dispositif de réglage 10, lorsque le porte-étiquette de l'invention est fermé.

Les parois latérales 26 et 27 du couvercle 2 comportent à leur partie inférieure des languettes longitudinales extérieures 30, 31 s'engageant dans les rainures 8 et 9 respectivement, et des languettes longitudinales intérieures 30a, 31a formant avec la face inférieure de la paroi 25 des rainures 30b, 31b respectivement. Ces rainures 30b, 31b étant destinées à recevoir une étiquette porte-adresse EA sur laquelle on marque l'adresse ou le secteur postal vers lequel le sac postal S doit être expédié.

Les parois latérales 26 et 27 ont une hauteur telle que la surface supérieure de la paroi principale 25 soit au niveau de la tranche ou face supérieure des parois latérales 4 et 5 du boîtier 1, tandis que la hauteur de la paroi 28 est telle que sa tranche ou face inférieure arrive au niveau de la face principale inférieure du boîtier 1, de façon à obtenir entre la paroi 25 du couvercle 2 et le boîtier 1 un espace intérieur parallélépipèdique entièrement fermé sur cinq côtés, seul le sixième côté de cet espace, côté tourné vers le dispositif de réglage 10 et le crochet rotatif 12, étant ouvert.

La paroi 29 du couvercle 2 a une forme générale plane et comporte, sur la face supérieure de sa partie se trouvant entre le crochet rotatif 12 et la paroi latérale 5, 5a du boîtier 1 lorsque le couvercle 2 est en place sur le boîtier 1, une saillie 32 se présentant sous forme d'un parallélé- pidède rectangle comportant, sur sa face tournée vers le dispositif de crochet rotatif 12, deux évidements 32a, 32b de forme parallélépipédique et parallèles entre eux. Les axes longitudinaux de ces deux évidements 32a, 32b sont perpendiculaires à l'axe longitudinal du couvercle 2, et ces deux évidements sont séparés par une cloison 33. Les ouvertures des évidements 32a, 32b s'étendent depuis la cloison de séparation 33 mais sont moins larges que ces évidements (dans le sens de l'axe longitudinal principal du couvercle 2), de façon à laisser subsister sur les bords extrêmes opposés de ces ouvertures des petites parties de parois 34, 35 derrière lesquelles viennent s'accrocher les pattes d'accrochage 36, 37 du scellé 38, les ouvertures des évidements 32a, 32b se trouvant juste vis-à-vis du lamage 24 du dispositif de crochet rotatif 12 de façon à permettre l'engagement du scellé 38 dans ces ouvertures lorsque le crochet 12 est en position de fermeture, ainsi que représenté sur la figure 2. La paroi 29 comporte également sur sa face frontale opposée à la face fixée sur la paroi 25 un évidement 29a sensiblement semi-circulaire destiné au passage de la partie intermédiaire 21 du dispositif 12. La paroi 29 comporte aussi à la partie inférieure de ses faces latérales 40, 41 (parallèles aux parois latérales 26, 27) des languettes 42, 43 respectivement, coopérant avec des rainures 44, 45 formées dans les parties de parois 4a, 5a respectivement. La largeur (prise dans le sens de l'axe longitudinal du couvercle 2) de la paroi 29 est telle que la face frontale libre de cette paroi 29 vienne buter contre la face frontale de la paroi 6 lui faisant vis-à-vis lorsque le porte-étiquette est fermé.

Le scellé 38, réalisé par exemple en matière plastique moulée, comporte un corps 39 en forme de plaquette rectangulaire dont la largeur maximale correspond sensiblement à celle du lamage 24, les deux pattes d'accrochage 36, 37 faisant saillie longitudinalement sur une face frontale de ce corps 39. Chacune de ces deux pattes 36, 37 a une forme générale en V, ces deux pattes étant disposées côte à côte, les branches les plus voisines de ces deux V mis côte à côte étant parallèles entre elles et légèrement plus longues que les branches libres de ces deux V, les extrémités de ces branches les plus longues étant raccordées à ladite face frontale de laquelle elles font saillie. La distance séparant les deux branches parallèles entre elles desdits V est sensiblement égale à l'épaisseur de la paroi 32. La longueur desdites pattes d'accrochage 36 et 37 est telle que les extrémités libres de leurs branches libres viennent s'appuyer contre les faces . intérieures des parties de paroi 34, 35, et il est évident que la longueur de ces pattes est égale ou inférieure à la profondeur des évidements 32a, 32b. Ainsi, comme on le voit d'après la figure 2, lorsque le scellé 38 est en place, les branches libres des pattes d'accrochage 36, 37 sont retenues par les parties de parois 34, 35, et il est pratiquement impossible d'enlever le scellé sans le briser car les ouvertures des évidements 32a, 32b sont alors complètement fermées par les branches parallèles desdites pattes d'accrochage et la cloison 32 empêche de rapprocher mutuellement ces deux pattes d'accrochage pour dégager les extrémités des branches libres de ces pattes d'accrochage des parties de parois 34, 35 contre lesquelles elles butent. Toutefois, il est bien entendu que tout autre dispositif de scellé inviolable pourrait convenir, les formes de la partie supérieure 20 du dispositif de crochet rotatif 12 et de l'appendice 30 étant alors modifiées en conséquence.

Le porte-étiquette décrit ci-dessus est très facile à employer. Tout d'abord, on s'assure que la longueur de la partie libre de la ficelle 11 est correcte, et, si nécessaire, on l'ajuste en modifiant la position du dispositif d'arrêt 17 à l'intérieur du dispositif de réglage 10 de façon que cette ficelle enserre correctement le col du sac S correspondant lorsque le porte-étiquette est en position fermée. Etant donné que dans la plupart des cas le porte-étiquette de la présente invention est employé pour un grand nombre de sacs identiques, la longueur de la ficelle pourra être préréglée une fois pour toutes pour une grande série de sacs identiques. On place ensuite l'étiquette porte-adresse EA dans les rainures 30b, 31b, puis l'étiquette porte-message sur le fond du boîtier 1, ces deux étiquettes devant évidemment être visibles de l'extérieur. La ficelle 11 étant repliée sous forme d'épingle à cheveux ou boucle aplatie, on dispose cette ficelle autour du col du sac S et on l'accroche au crochet 23, le dispositif de crochet rotatif 12 se trouvant, bien entendu, dans la position représentée sur la figure 1, c'est-à-dire que le crochet 23 se trouve à l'extérieur du boîtier 1.

Ensuite, on fait tourner d'environ 3/4 de tour le dispositif de crochet rotatif 12 dans le sens des aiguilles d'une montre (le porte-étiquette étant vu de dessus) et ce, jusqu'à ce que le crochet 23 bute contre la face intérieure de la paroi 7, la ficelle s'enroulant dans la gorge de la poulie 22. Lorsque le crochet 23 bute contre la face intérieure de la paroi 7, la ficelle 11 enserre fermement le col du sac S. On fait ensuite glisser les languettes 30, 31 du couvercle 2 dans les rainures 8, 9 du boîtier 1 jusqu'à fermer complètement le boîtier. La partie supérieure 20 du dispositif de crochet rotatif 12 se trouve alors immobilisée en rotation contre la saillie 32. On insère enfin les pattes d'accrochage 36, 37 du scellé 38 dans les évidements 32a, 32b de la saillie 32.

Pour ouvrir le porte-étiquette, il suffit de soulever le corps 39 du scellé 38 jusqu'à briser les attaches des pattes d'accrochage 36 et 37, ce qui permet de retirer le couvercle 2, donc de dégager la partie supérieure 20 du dispositif de crochet rotatif 12, et donc de relâcher la ficelle 11. On voit donc que le porte-étiquette de la présente invention est très facile à mettre en place et à retirer, seul le scellé étant à remplacer après chaque utilisation. Bien entendu, les attaches des pattes 36, 37 comportent avantageusement une zone d'affaiblissement (non représentée) facilitant la rupture du scellé 38.

Pour améliorer le caractère inviolable, on peut réaliser le scellé 38 en une matière pratiquement incollable.

Ainsi, lorsque le scellé est rompu, ses trois parties 36, 37 et 39 ne peuvent plus être recollées et il n'y a donc aucun moyen possible de réutiliser le scellé brisé.

## Revendications

1. Porte-étiquette inviolable, en particulier porte-adresse inviolable pour sacs (5) ou autres objets analogues, servant à la fois de dispositif de plombage ou scellé et de dispositif porteur d'informations, comprenant une première partie ou boîtier (1) comprenant un dispositif de fixation (10) des extrémités d'une ficelle (11) de longueur appropriée et une deuxième partie (2) formant couvercle pour ladite première partie, caractérisé par le fait que ladite première partie (1) porte un dispositif de crochet rotatif (12) pouvant être bloqué en rotation par ladite deuxième partie ou couvercle (2) et que ladite deuxième partie (2) comprend des moyens (32 à 35) recevant un dispositif de scellé (38) l'immobilisant d'une manière inviolable par rapport à la première partie en position fermée du porte-étiquette.

2. Porte-étiquette selon la revendication 1, caractérisé par le fait que ladite deuxième partie (2) se déplace dans des rainures (8-9) pratiquées dans des parois latérales (4-5) opposées de ladite première partie (1), de façon à former avec ladite première partie un espace pratiquement fermé dans lequel on peut disposer une étiquette porte-adresse et/ou une étiquette porte-message (EA).

3. Porte-étiquette selon l'une quelconque des revendications précédentes, caractérisé par le fait que ledit dispositif de fixation des deux extrémités d'une ficelle (11) comporte un bloc (13) dans lequel on a pratiqué un méandre (15) dont les branches ont des parois latérales parallèles, des évidements (16) étant pratiqués de distance en distance dans lesdites branches pour recevoir un dispositif d'arrêt (17) fixé auxdites deux extrémités de la ficelle (11).

4. Porte-étiquette selon l'une quelconque des revendications précédentes, caractérisé par le fait que ledit dispositif de crochet rotatif (12) comporte une première partie en forme de poulie (22) de laquelle fait saillie radialement, sensiblement à mi-hauteur de ladite poulie, un crochet (23), et une deuxième partie (20) ayant sensiblement la forme d'un parallélépipède rectangle à l'une des extrémités duquel est formé un lamage (24) destiné au passage d'un dispositif de scellé (38), ces deux parties étant reliées entre elles par une partie intermédiaire cylindrique (21).

5. Porte-étiquette selon la revendication 4, caractérisé par le fait que l'angle formé par l'axe dudit crochet (23) et par l'axe longitudinal dudit parallélépipède rectangle (20) est d'environ 110°.

6. Porte-étiquette selon l'une quelconque des revendications précédentes, caractérisé par le fait que le dispositif de scellé comporte un corps (39) ayant sensiblement la forme d'une plaquette rectangulaire d'une face frontale de laquelle font saillie deux pattes d'accrochage (36-37) ayant chacune approximativement la forme d'un V, les branches les plus voisines de ces deux V mis côte à côte étant parallèles entre elles et légèrement plus longues que les branches libres de ces deux V, les extrémités de ces branches les plus longues étant raccordées à ladite face frontale de laquelle elles font saillie, ce dispositif de scellé coopérant avec deux évidements adjacents (32a-32b) pratiqués dans une partie dudit couvercle (2), la cloison (33) séparant ces deux évidements ayant une épaisseur sensiblement égale à la distance séparant les deux branches parallèles entre elles desdits V, les ouvertures desdits évidements s'étendant depuis ladite cloison de séparation et étant moins larges que ces évidements de façon à laisser subsister sur les bords extrêmes opposés de ces ouvertures des petites parties de parois (34-35) derrière lesquelles viennent s'accrocher les branches libres desdites pattes d'accrochage (36-37).

## Claims

1. Tamper-proof label holder, in particular address holder for bags (S) or other similar objects, which serves both as a sealing device or seal and as an information carrier, comprising a first part or case (1) comprising a fastening device (10) for holding the extreme ends of a cord (11) of a suitable length and a second part (2) forming the cover of the said first part, characterized by the fact that said first part (1) bears a swivelling hook device (12) which can be prevented from turning by the said second part or cover (2) and that the second part comprises a means (32-35) of receiving a sealing device (38) immobilizing it in a tamper-proof fashion with respect to the first part in the closed position of the label holder.

2. Label holder in accordance with claim 1, characterized by the fact that the said second part (2) moves in the grooves (8-9) formed in the lateral opposite sides (4-5) of the said first part (1), in such a way that together with the said first part a virtually closed space is created in which a label bearing an address and/or a label bearing a message can be placed (EA).

3. Label holder in accordance with any one of the above claims, characterized by the fact that the said fastening device for holding the two extremities of a cord (11) comprise a block (13) in which a key pattern (15) has been cut, the branches of which have parallel lateral sides, spaces (16) being cut at intervals in the said branches in order to receive a stop device (17) to which the said two extremities of the cord (11) are fixed.

4. Label holder in accordance with any one of the above claims, characterized by the fact that the said swivelling hook device (12) comprises a first part in the form of a pulley (22) from which a' hook (23) projects radially, approximately half way up the said pulley, and a second part (20) having the approximate form of a parallelepiped rectangle at one of the extremities of which a facing (24) has been formed intended to allow the passage of a sealing device (38), these two parts being mutually linked by an intermediate cylindrical part (21).

5. Label holder in accordance with claim 4, characterized by the fact that the angle created by the axis of the said hook (23) and by the longitudinal axis of the said parallelepiped rectangle (20) is approximately 110°.

6. Label holder according to any one of the above claims, characterized by the fact that a sealing device (38) comprises a body (39) in roughly the form of a small rectangular plate with a front face from which protrude two fastening lugs (36-37) each roughly in the form of a V, the closest two arms of these two V, which lie side by side, being parallel to one another and slightly longer than the free arms of the two V, the extremities of these longer branches being attached to the said front face from which they protrude, this sealing device working in conjunction with adjacent spaces (32a-32b) cut in a part of the said cover (2), the partition (33) separating these two spaces having a thickness approximately equal to the distance separating the two mutually parallel arms of the said V, the openings of the said spaces extending from the said separating partition and being less wide than these spaces in such a way that small wall sections (34-35) are left on the extreme edges opposite to these openings, behind which walls the free arms of the said fastening pieces (36-37) attach themselves.

## Patentansprüche

1. Unverletzbarer Etikettenträger und zwar insbesondere ein unverletzbarer Etikettenträger für Säcke (5) oder andere ähnliche Gegenstände, dienend zugleich als Plombier- bzw. Siegelvorrichtung und als Informationsträger und bestehend aus einem ersten Teil oder Gehäuse (1) mit einem Befestigungsmittel (10) für die Enden eines Bindfadens (11) geeigneter Länge und einem als Deckel für den ersten Teil (1) wirkenden zweiten Teil (2), dadurch gekennzeichnet, dass der vorgenannte erste Teil (1) mit einem durch Drehen mittels des vorgenannten zweiten Teiles (2) verriegelbaren Schwenkhakenmechanismus (12) versehen ist und der vorgenannte zweite Teil (2) aus Mitteln (32-35) für das Aufnehmen einer Siegelvorrichung (38) besteht, wodurch er auf unverletzbare Weise in bezug auf den ersten Teil in geschlossener Stellung des Etikettenträgers verriegelt wird.

2. Etikettenträger gemäss dem Anspruch 1, dadurch gekennzeichnet, dass der vorgenannte zweite Teil (2) sich derart in Nuten (8-9) einandergegenüberstehender Seitenwände (4-5) des vorgenannten ersten Teiles (1) verschiebt, dass er mit demselben einen praktisch geschlossenen Raum bildet, worin eine Adressen- bzw. Informationsetikette (EA) angeordnet werden kann.

3. Etikettenträger gemäss irgendeinem der vorhergehenden Ansprüche, dadurch gekennzeichnet, dass das vorgenannte Befestigungsmittel für die beiden Enden eines Bindfadens (11) aus einem Block (13) besteht, der mit einem Mäander (15) versehen ist, dessen Arme gleichlaufende Seitenwände aufweisen, wobei in diesen Armen mehrere Aushölungen (16) vorgesehen sind, worin ein an beiden Enden des Bindfadens (11) befestigtes Blockiermittel (17) hineingesteckt wird.

4. Etikettenträger gemäss irgendeinem der vorhergehenden Ansprüche, dadurch gekennzeichnet, dass der vorgenannte Schwenkhakenmechanismus (12) aus zwei Teilen besteht, und zwar aus einem Scheibenförmigen ersten Teil (22), ab dem ungefähr in halber Scheibenhöhe ein Haken (23) hervorspringt, und einem zweiten Teil (20), dessen Form ungefähr der eines rechteckigen Parallelepipeds entspricht und der an einem seiner Enden mit einem als Durchgang für eine Siegelvorrichtung (38) dienenden Einschnitt (24) versehen ist, wobei diese beiden Teile mittels eines zylinderförmigen Zwischenteiles (21) miteinander verbunden sind.

5. Etikettenträger gemäss dem Anspruch 4, dadurch gekennzeichnet, dass der Winkel zwischen dem vorgenannten Haken (23) und der Längsachse des vorgenannten rechteckigen Parallelepipeds (20) ungefähr 110° beträgt.

6. Etikettenträger gemäss irgendeinem der vorhergehenden Ansprüche, dadurch gekennzeichnet, dass die vorgenannte Siegelvorrichtung aus einem nahezu die Form einer rechteckigen Platte aufweisenden Körper (39) besteht, aus einer Stirnseite desselben zwei V-förmige Hakenfortsätze (36, 37) herausragen, deren benachtbarte, nebeneinanderstehende Schenkel gleichlaufend und etwas länger als die freien Schenkel sind, die Enden dieser längeren Schenkel an die Stirnseite, aus der sie herausragen, anschliessen, die betreffende Siegelvorrichtung mit zwei nebeneinanderstehenden Höhlungen (32a, 32b) eines Teiles des vorgenannten Deckels (2) zusammenwirken, die Dicke der Zwischenwand (33) zwischen diesen beiden Höhlungen nahezu dem Abstand zwischen den beiden gleichlaufenden Schenkeln der V-förmigen Hakenfortsätze entspricht und die Breite der sich ab dieser Zwischenwand erstreckenden Öffnungen dieser Höhlungen kleiner als die derselben ist, so dass an den gegenüberstehenden Rändern dieser Öffnungen kleine Wandteile (34,35) übrigbleiben, hinter denen die freien Schenkel der vorgenannten Hakenfortsätze (36, 37) sich festhaken.
